# EUROPÄISCHE PATENTSCHRIFT

(11) **EP 3 765 695 B1**
(45) Veröffentlichungstag und Bekanntmachung des Hinweises auf die Patenterteilung: **21.08.2024**
(21) Anmeldenummer: 19715391.9
(22) Anmeldetag: 25.02.2019
(51) Int. Cl.: E05F 15/43

(54) **TÜRSENSOREINRICHTUNG UND VERFAHREN ZUM BETREIBEN EINER TÜRSENSOREINRICHTUNG**
DOOR SENSOR DEVICE AND METHOD FOR OPERATING A DOOR SENSOR DEVICE
DISPOSITIF DE DÉTECTION DE PORTE ET PROCÉDÉ POUR FAIRE FONCTIONNER UN DISPOSITIF DE DÉTECTION DE PORTE

(30) Priorität: 13.03.2018 DE 102018203813
(43) Veröffentlichungstag der Anmeldung: 20.01.2021
(73) Patentinhaber: Pepperl+Fuchs SE, 68307 Mannheim (DE)
(72) Erfinder: BARTSCH, Stephan, 12277 Berlin (DE); EGGELING, Markus, 12277 Berlin (DE)
(74) Vertreter: Fischer, Uwe
(86) Internationale Anmeldenummer: PCT/DE2019/200015
(87) Internationale Veröffentlichungsnummer: WO 2019/174681

(56) Entgegenhaltungen:
- EP-A1- 3 404 183
- EP-A1- 3 527 954
- EP-A2- 1 484 467
- DE-A1- 102014 115 189
- DE-B3- 102007 038 421

## Beschreibung

Die Erfindung bezieht sich auf eine Türsensoreinrichtung zur Montage an einem um eine Drehachse drehbaren Türelement, insbesondere einer Drehflügeltür, sowie auf ein Verfahren zum Betreiben einer Türsensoreinrichtung.

In der deutschen Patentschrift DE 10 2008 044 990 B4 ist eine Türsensoreinrichtung zur Montage an einem um eine Drehachse drehbaren Türelement beschrieben. Die Türsensoreinrichtung dreht sich nach der Montage an dem Türelement mit diesem mit. Die Türsensoreinrichtung umfasst eine Sendeeinrichtung zum Erzeugen eines winklig zu der Türblattebene des Türelements ausgerichteten Überwachungsstrahls in Richtung Fußboden, eine Empfangseinrichtung zum Empfangen reflektierter oder zurück gestreuter Strahlung und eine Auswerteinrichtung zum Auswerten der von der Empfangseinrichtung empfangenen Strahlung und Erzeugen eines Objekterkennungssignals, das anzeigt, ob sich ein Objekt in einem Detektionsbereich der Auswerteinrichtung befindet oder nicht.

Eine Türsensoreinrichtung mit den Merkmalen gemäß dem Oberbegriff des Patentanspruchs 1 ist aus der deutschen Offenlegungsschrift DE 10 2014 115 189 A1 bekannt.

Eine weitere Türsensoreinrichtung beschreibt die europäische Offenlegungsschrift EP 1 484 467 A2.

Der Erfindung liegt die Aufgabe zugrunde, eine Türsensoreinrichtung anzugeben, die eine Inbetriebnahme nach einer Montage der Türsensoreinrichtung an einem Türelement in besonders einfacher Weise ermöglicht und den Aufwand bei der benutzerseitigen Parametrierung gering hält.

Diese Aufgabe wird erfindungsgemäß durch eine Türsensoreinrichtung mit den Merkmalen gemäß Patentanspruch 1 gelöst. Vorteilhafte Ausgestaltungen der erfindungsgemäßen Türsensoreinrichtung sind in Unteransprüchen angegeben.

Eine Montageinformation, hinsichtlich der Türblattseite, an der die Türsensoreinrichtung befestigt ist, und/oder der Lage der Nebenschließkante relativ zur Türsensoreinrichtung, ist bei Türsensoreinrichtungen, die mit dem Türelement mitbewegt werden, bei der Auswertung von Messsignalen von großem Vorteil. Ein wesentlicher Vorteil der erfindungsgemäßen Türsensoreinrichtung besteht nun darin, dass die Türsensoreinrichtung ihren Montageort an dem Türelement selbst erkennen kann und diesbezüglich keine benutzerseitige Eingabe mehr erforderlich ist. Durch die geräteeigene Montageorterkennung lässt sich der benutzerseitige Parametrieraufwand - verglichen mit herkömmlichen Türsensoreinrichtungen - deutlich minimieren.

Ein weiterer wesentlicher Vorteil der erfindungsgemäßen Türsensoreinrichtung ist darin zu sehen, dass benutzerseitige Fehleingaben bei der Parametrierung der Türsensoreinrichtung minimiert werden, da - wie erläutert - auf eine Eingabe des Montageortes der Türsensoreinrichtung aufgrund der türsensorseitig erzeugten Montageinformation vollständig verzichtet werden kann.

Bei einer bevorzugten Ausführungsvariante ist vorgesehen, dass die Montageorterkennungseinrichtung die Messwerte zumindest eines Sensors verarbeitet, der im Falle eines Schwenkens des Türelements - bezogen auf ein türsensoreinrichtungseigenes Koordinatensystem vorzeichenbezogen - eine zur Türblattebene parallele (und damit bezogen auf die Schwenkachse des Türelements radiale) Horizontalbeschleunigungskomponente (verursacht durch die Massenträgheit/"Fliehkraft") der Türsensoreinrichtung oder zumindest die Kraftrichtung dieser parallelen Horizontalbeschleunigungskomponente ermittelt, und die Montageorterkennungseinrichtung die Montageinformation unter Heranziehung des Vorzeichens der parallelen Horizontalbeschleunigungskomponente und/oder der Kraftrichtung der parallelen Horizontalbeschleunigungskomponente erzeugt. Alternativ oder zusätzlich kann in vorteilhafter Weise vorgesehen sein, dass die Montageorterkennungseinrichtung die Messwerte zumindest eines Sensors verarbeitet, der im Falle eines Schwenkens des Türelements - bezogen auf ein türsensoreinrichtungseigenes Koordinatensystem vorzeichenbezogen - eine bezogen auf die Türblattebene senkrechte Horizontalbeschleunigungskomponente oder zumindest die Kraftrichtung dieser senkrechten Horizontalbeschleunigungskomponente ermittelt, und die Montageorterkennungseinrichtung die Montageinformation unter Heranziehung des Vorzeichens der senkrechten Horizontalbeschleunigungskomponente und/oder der Kraftrichtung der senkrechten Horizontalbeschleunigungskomponente erzeugt.

Zusätzlich kann in vorteilhafter Weise vorgesehen sein, dass die Montageorterkennungseinrichtung die Messwerte zumindest eines Drehsensors verarbeitet, der im Falle eines Schwenkens des Türelements - bezogen auf ein türsensoreinrichtungseigenes Drehsystem vorzeichenbezogen - die Drehrichtung ermittelt, und die Montageorterkennungseinrichtung die Montageinformation unter Heranziehung der Drehrichtung erzeugt.

Der Drehsensor kann beispielsweise durch ein Gyroskop gebildet sein oder ein Gyroskop umfassen.

Bei einer bevorzugten Ausführungsform ist vorgesehen, dass die Montageorterkennungseinrichtung die Messwerte zumindest zweier Sensoren verarbeitet, von denen einer der Sensoren im Falle eines Schwenkens des Türelements - bezogen auf ein türsensoreinrichtungseigenes Koordinatensystem vorzeichenbezogen - eine Horizontalbeschleunigungskomponente der Türsensoreinrichtung oder zumindest die Kraftrichtung der Horizontalbeschleunigungskomponente ermittelt, und ein anderer der Sensoren ein Drehsensor ist, der im Falle eines Schwenkens des Türelements - bezogen auf ein türsensoreinrichtungseigenes Drehsystem vorzeichenbezogen - die Drehrichtung des Türelements angibt, und die Montageorterkennungseinrichtung die Montageinformation unter Heranziehung der Horizontalbeschleunigungskomponente und der Drehrichtung erzeugt.

Alternativ oder zusätzlich kann in vorteilhafter Weise vorgesehen sein, dass die Montageorterkennungseinrichtung die Messwerte zumindest zweier Sensoren verarbeitet, von denen einer der Sensoren im Falle eines Schwenkens des Türelements - bezogen auf ein türsensoreinrichtungseigenes Koordinatensystem vorzeichenbezogen - eine bezogen auf die Schwenkachse des Türelements parallele Horizontalbeschleunigungskomponente der Türsensoreinrichtung oder zumindest die Kraftrichtung dieser parallelen Horizontalbeschleunigungskomponente ermittelt, ein anderer der Sensoren im Falle eines Schwenkens des Türelements - bezogen auf das türsensoreinrichtungseigene Koordinatensystem vorzeichenbezogen - eine bezogen auf die Türblattebene senkrechte Horizontalbeschleunigungskomponente oder zumindest die Kraftrichtung dieser senkrechten Horizontalbeschleunigungskomponente ermittelt, und die Montageorterkennungseinrichtung die Montageinformation unter Heranziehung der Vorzeichen der Horizontalbeschleunigungskomponenten und/oder der Kraftrichtungen der Horizontalbeschleunigungskomponenten erzeugt.

Vorteilhaft ist, wenn die Türsensoreinrichtung mit seiner Geräterückseite auf dem Türelement aufgesetzt ist und eine gegenüberliegende Gerätevorderseite und - in Blickrichtung auf die Gerätevorderseite der Türsensoreinrichtung - eine rechte und eine linke Geräteseite aufweist.

Vorteilhaft ist es insbesondere, wenn die Montageorterkennungseinrichtung derart ausgebildet ist, dass sie beim Schließen des Türelements eine Montageinformation erzeugt, die anzeigt, dass die Türsensoreinrichtung sich
- auf der Bandgegenseite befindet und sich - in Blickrichtung auf die mit der Türsensoreinrichtung versehenen Türblattseite - die Nebenschließkante des Türelements rechts befindet, wenn die parallele Horizontalbeschleunigungskomponente in Richtung auf die linke Geräteseite ausgerichtet ist und die Drehrichtung entgegen dem Uhrzeigersinn gerichtet ist,
- auf der Bandgegenseite befindet und sich - in besagter Blickrichtung auf die mit der Türsensoreinrichtung versehenen Türblattseite - die Nebenschließkante des Türelements links befindet, wenn die parallele Horizontalbeschleunigungskomponente in Richtung auf die rechte Geräteseite ausgerichtet ist und die Drehrichtung im Uhrzeigersinn gerichtet ist,
- auf der Bandseite befindet und sich - in Blickrichtung auf die mit der Türsensoreinrichtung versehenen Türblattseite
   - die Nebenschließkante des Türelements links befindet, wenn die parallele Horizontalbeschleunigungskomponente in Richtung auf die rechte Geräteseite ausgerichtet ist und die Drehrichtung entgegen dem Uhrzeigersinn gerichtet ist, und
- auf der Bandseite befindet und sich - in Blickrichtung auf die mit der Türsensoreinrichtung versehenen Türblattseite
   - die Nebenschließkante des Türelements rechts befindet, wenn die parallele Horizontalbeschleunigungskomponente in Richtung auf die linke Geräteseite ausgerichtet ist und die Drehrichtung im Uhrzeigersinn gerichtet ist.

Alternativ oder zusätzlich kann die Montageorterkennungseinrichtung in vorteilhafter Weise derart ausgebildet sein, dass sie beim Schließen des Türelements eine Montageinformation erzeugt, die anzeigt, dass die Türsensoreinrichtung sich
- auf der Bandgegenseite befindet und sich - in Blickrichtung auf die mit der Türsensoreinrichtung versehenen Türblattseite - die Nebenschließkante des Türelements rechts befindet, wenn die parallele Horizontalbeschleunigungskomponente in Richtung auf die linke Geräteseite ausgerichtet ist und die senkrechte Horizontalbeschleunigungskomponente von der Geräterückseite in Richtung Gerätevorderseite ausgerichtet ist,
- auf der Bandgegenseite befindet und sich - in besagter Blickrichtung auf die mit der Türsensoreinrichtung versehenen Türblattseite - die Nebenschließkante des Türelements links befindet, wenn die parallele Horizontalbeschleunigungskomponente in Richtung auf die rechte Geräteseite ausgerichtet ist und die senkrechte Horizontalbeschleunigungskomponente von der Geräterückseite in Richtung Gerätevorderseite ausgerichtet ist,
- auf der Bandseite befindet und sich - in Blickrichtung auf die mit der Türsensoreinrichtung versehenen Türblattseite
   - die Nebenschließkante des Türelements links befindet, wenn die parallele Horizontalbeschleunigungskomponente in Richtung auf die rechte Geräteseite ausgerichtet ist und die senkrechte Horizontalbeschleunigungskomponente von der Gerätevorderseite in Richtung Geräterückseite ausgerichtet ist, und
- auf der Bandseite befindet und sich - in Blickrichtung auf die mit der Türsensoreinrichtung versehenen Türblattseite
   - die Nebenschließkante des Türelements rechts befindet, wenn die parallele Horizontalbeschleunigungskomponente in Richtung auf die linke Geräteseite ausgerichtet ist und die senkrechte Horizontalbeschleunigungskomponente von der Gerätevorderseite in Richtung Geräterückseite ausgerichtet ist.

Alternativ oder zusätzlich kann die Montageorterkennungseinrichtung in vorteilhafter Weise derart ausgebildet sein, dass sie beim Öffnen des Türelements eine Montageinformation erzeugt, die anzeigt, dass die Türsensoreinrichtung sich
- auf der Bandgegenseite befindet und sich - in Blickrichtung auf die mit der Türsensoreinrichtung versehenen Türblattseite - die Nebenschließkante des Türelements rechts befindet, wenn die parallele Horizontalbeschleunigungskomponente in Richtung auf die linke Geräteseite ausgerichtet ist und die Drehrichtung im Uhrzeigersinn gerichtet ist,
- auf der Bandgegenseite befindet und sich - in besagter Blickrichtung auf die mit der Türsensoreinrichtung versehenen Türblattseite - die Nebenschließkante des Türelements links befindet, wenn die parallele Horizontalbeschleunigungskomponente in Richtung auf die rechte Geräteseite ausgerichtet ist und die Drehrichtung entgegen dem Uhrzeigersinn gerichtet ist,
- auf der Bandseite befindet und sich - in Blickrichtung auf die mit der Türsensoreinrichtung versehenen Türblattseite
   - die Nebenschließkante des Türelements links befindet, wenn die parallele Horizontalbeschleunigungskomponente in Richtung auf die rechte Geräteseite ausgerichtet ist und die Drehrichtung im Uhrzeigersinn gerichtet ist, und
- auf der Bandseite befindet und sich - in Blickrichtung auf die mit der Türsensoreinrichtung versehenen Türblattseite
   - die Nebenschließkante des Türelements rechts befindet, wenn die parallele Horizontalbeschleunigungskomponente in Richtung auf die linke Geräteseite ausgerichtet ist und die Drehrichtung entgegen dem Uhrzeigersinn gerichtet ist.

Alternativ oder zusätzlich kann die Montageorterkennungseinrichtung in vorteilhafter Weise derart ausgebildet sein, dass sie beim Öffnen des Türelements eine Montageinformation erzeugt, die anzeigt, dass die Türsensoreinrichtung sich
- auf der Bandgegenseite befindet und sich - in Blickrichtung auf die mit der Türsensoreinrichtung versehenen Türblattseite - die Nebenschließkante des Türelements rechts befindet, wenn die parallele Horizontalbeschleunigungskomponente in Richtung auf die linke Geräteseite ausgerichtet ist und die senkrechte Horizontalbeschleunigungskomponente von der Gerätevorderseite in Richtung Geräterückseite ausgerichtet ist,
- auf der Bandgegenseite befindet und sich - in besagter Blickrichtung auf die mit der Türsensoreinrichtung versehenen Türblattseite - die Nebenschließkante des Türelements links befindet, wenn die parallele Horizontalbeschleunigungskomponente in Richtung auf die rechte Geräteseite ausgerichtet ist und die senkrechte Horizontalbeschleunigungskomponente von der Gerätevorderseite in Richtung Geräterückseite ausgerichtet ist,
- auf der Bandseite befindet und sich - in Blickrichtung auf die mit der Türsensoreinrichtung versehenen Türblattseite
   - die Nebenschließkante des Türelements links befindet, wenn die parallele Horizontalbeschleunigungskomponente in Richtung auf die rechte Geräteseite ausgerichtet ist und die senkrechte Horizontalbeschleunigungskomponente von der Geräterückseite in Richtung Gerätevorderseite ausgerichtet ist, und
- auf der Bandseite befindet und sich - in Blickrichtung auf die mit der Türsensoreinrichtung versehenen Türblattseite
   - die Nebenschließkante des Türelements rechts befindet, wenn die parallele Horizontalbeschleunigungskomponente in Richtung auf die linke Geräteseite ausgerichtet ist und die senkrechte Horizontalbeschleunigungskomponente von der Geräterückseite in Richtung Gerätevorderseite ausgerichtet ist.

Mit Blick auf das Auslösen der selbstständigen Montageorterkennung wird es als vorteilhaft angesehen, wenn die Montageorterkennungseinrichtung eine Starteinrichtung aufweist, die eine Eingabe eines benutzerseitigen Startbefehls zum Starten der Montageorterkennung auf der Basis einer Öffnungsbewegung ermöglicht, und die Montageorterkennungseinrichtung bei Vorliegen des benutzerseitigen Startbefehls davon ausgeht, dass eine nachfolgende Schwenkbewegung des Türelements eine Öffnungsbewegung des Türelements ist, und Messwerte eines oder mehrerer Sensoren unter der Annahme verarbeitet, dass das Türelement geöffnet wird.

Alternativ oder zusätzlich kann in vorteilhafter Weise mit Blick auf das Auslösen der selbstständigen Montageorterkennung vorgesehen sein, dass die Montageorterkennungseinrichtung eine Starteinrichtung aufweist, die eine Eingabe eines benutzerseitigen Startbefehls zum Starten der Montageorterkennung auf der Basis einer Schließbewegung ermöglicht, und die Montageorterkennungseinrichtung bei Vorliegen des benutzerseitigen Startbefehls davon ausgeht, dass eine nachfolgende Schwenkbewegung des Türelements eine Schließbewegung des Türelements ist, und Messwerte eines oder mehrerer Sensoren unter der Annahme verarbeitet, dass das Türelement geschlossen wird.

Die Erfindung bezieht sich darüber hinaus auf ein Verfahren zur Inbetriebnahme einer Türsensoreinrichtung gemäß Patentanspruch 12.

Bezüglich der Vorteile des erfindungsgemäßen Verfahrens sei auf die obigen Ausführungen im Zusammenhang mit der erfindungsgemäßen Türsensoreinrichtung verwiesen.

Vorzugsweise wird das Verfahren mit einer Türsensoreinrichtung durchgeführt, wie sie oben beschrieben worden ist.

Die Erfindung wird nachfolgend anhand von Ausführungsbeispielen näher erläutert; dabei zeigen beispielhaft
- Fig. 1-4: eine Türsensoreinrichtung an unterschiedlichen Montageorten an einem um eine Drehachse drehbaren Türelement, wobei die Türsensoreinrichtung bei den Darstellungen gemäß den Figuren 1 bis 4 auf unterschiedlichen Türblattseiten bzw. unterschiedlichen Lagen relativ zur Nebenschließkante montiert ist,
- Figur 5: ein Ausführungsbeispiel für eine Türsensoreinrichtung, die bei den Anordnungen gemäß den Figuren 1 bis 4 eingesetzt werden kann, wobei die Türsensoreinrichtung einen Beschleunigungssensor zur Ermittlung einer Horizontalbeschleunigungskomponente und einen Drehsensor aufweist, und
- Figur 6: ein Ausführungsbeispiel für eine Türsensoreinrichtung, die bei den Anordnungen gemäß den Figuren 1 bis 4 eingesetzt werden kann, wobei die Türsensoreinrichtung einen Beschleunigungssensor zur Ermittlung einer - bezogen auf das Türelement und die Geräterückseite der Türsensoreinrichtung - senkrechten Horizontalbeschleunigungskomponente und einen Beschleunigungssensor zur Ermittlung einer - bezogen auf das Türelement und die Geräterückseite der Türsensoreinrichtung - parallelen Horizontalbeschleunigungskomponente aufweist.

In den Figuren werden der Übersicht halber für identische oder vergleichbare Komponenten stets dieselben Bezugszeichen verwendet.

Die Figur 1 zeigt eine Wand 10 mit einer Wandöffnung 11. An der in der Figur 1 linken Seite der Wandöffnung 11 ist mittels eines Türbandes 30 ein Türelement 40 schwenkbar um eine Drehachse 12 angebracht. Die Nebenschließkante NSK des Türelements 40 befindet sich demgemäß in der Figur 1 ebenfalls auf der linken Seite.

Auf der Bandgegenseite BGS des Türelements 40 ist eine Sensoreinrichtung 50 mit seiner Geräterückseite 51 angebracht. Die Blickrichtung auf die Gerätevorderseite 52 der Sensoreinrichtung 50 ist in der Figur 1 durch einen Pfeil mit dem Bezugszeichen BR gekennzeichnet.

Die Figur 1 zeigt eine Draufsicht auf das Türelement 40 und die auf der Bandgegenseite BGS angebrachte Sensoreinrichtung 50. Man erkennt die Geräteoberseite 53, die die Geräteunterseite 54 der Sensoreinrichtung 50 verdeckt. Im Bereich der Geräteunterseite 54 ist die Sensoreinrichtung 50 mit einem Objekterkennungssensor ausgestattet, der eine Detektion von Objekten innerhalb eines Detektionsbereichs DB der Sensoreinrichtung 50 ermöglicht.

Entlang der Blickrichtung BR, also mit Blick auf die Gerätevorderseite 52 der Sensoreinrichtung 50, liegt die rechte Geräteseite 55 der Sensoreinrichtung 50 benachbart zur Drehachse 12 bzw. benachbart zur Nebenschließkante NSK. Die linke Geräteseite 56 ist der Drehachse 12 bzw. der Nebenschließkante NSK abgewandt.

Die Drehrichtung zum Öffnen des Türelements 40 ist in der Figur 1 durch einen Pfeil mit dem Bezugszeichen CW, das Drehen im Uhrzeigersinn anzeigt, gekennzeichnet.

Das Bezugszeichen KS bezeichnet ein geräteinternes Koordinatensystem der Sensoreinrichtung 50. Die Ausrichtung des Koordinatensystems KS ist hier nur beispielhaft zu verstehen; das interne Koordinatensystem KS kann auch anders als in der Figur 1 ausgerichtet sein, beispielsweise umgekehrt bzw. invers oder gedreht.

Die Figur 2 zeigt die Sensoreinrichtung 50 gemäß Figur 1 an einem anderen Montageort, nämlich an einem Türelement 40, bei dem das Türband 30 und damit die Drehachse 12 auf der in der Figur 2 rechten Seite der Wandöffnung 11 der Wand 10 angeordnet ist. Demgemäß wird das Türelement 40 bei einem Öffnen entgegen dem Uhrzeigersinn gedreht, was in der Figur 2 durch einen Pfeil mit dem Bezugszeichen CCW gekennzeichnet ist.

Die Sensoreinrichtung 50 ist - wie bei der Montage gemäß der Figur 1 - auf der Bandgegenseite BGS des Türelements 40 angebracht.

Die Figur 3 zeigt die Türsensoreinrichtung 50 gemäß den Figuren 1 und 2 bei einer Montage auf der Bandseite BS des Türelements 40, wobei das Türelement 40 mit dem Türband 30 auf der in den Figuren 1 bis 3 linken Seite der Wandöffnung 11 angebracht ist. Das Öffnen des Türelements 40 erfolgt somit - wie bei Figur 1 - im Uhrzeigersinn entlang der Pfeilrichtung CW in Figur 3.

Die Figur 4 zeigt die Sensoreinrichtung 50 gemäß den Figuren 1 bis 3 bei einer Montage auf der Bandseite BS des Türelements 40, wobei das Türelement 40 mittels des Türbands 30 auf der in den Figuren 1 bis 4 rechten Seite der Wandöffnung 11 montiert ist. Das Öffnen des Türelements 40 erfolgt somit entgegen dem Uhrzeigersinn entlang der Pfeilrichtung CCW in Figur 4.

Die Figur 5 zeigt ein Ausführungsbeispiel für eine Türsensoreinrichtung 50, die bei den Anordnungen gemäß den Figuren 1 bis 4 eingesetzt werden kann.

Die Türsensoreinrichtung 50 weist eine Recheneinrichtung 100 auf, die einen Rechner 110 und einen Speicher 120 umfasst. In dem Speicher 120 sind ein Montageorterkennungsmodul 121, ein Objekterkennungsmodul 122 und ein Startmodul 123 abgespeichert.

Führt der Rechner 110 das Montageorterkennungsmodul 121 aus, so bildet er bzw. die Recheneinrichtung 100 eine Montageorterkennungseinrichtung, die eine die Anordnung der Türsensoreinrichtung 50 an dem Türelement 40 angebende Montageinformation MI erzeugen kann.

Führt der Rechner 110 das Objekterkennungsmodul 122 aus, so ist er in der Lage, ein im Detektionsbereich DB (vgl. Figur 1) befindliches Objekt zu erkennen und somit eine Objekterkennungseinrichtung zur Erzeugung eines Objekterkennungssignals OS zu bilden.

Führt der Rechner 110 das Startmodul 123 aus, so startet dieses bei Anliegen eines benutzerseitigen Startbefehls SB die Montageorterkennung durch das Montageorterkennungsmodul 121.

Die Türsensoreinrichtung 50 weist darüber hinaus einen Objekterkennungssensor 200 auf, der vorzugsweise eine Sendeeinrichtung 210 und eine Empfangseinrichtung 220 umfasst. Die Sendeeinrichtung 210 dient zum Erzeugen zumindest eines Überwachungsstrahls, beispielsweise eines optischen Überwachungsstrahls. Die Empfangseinrichtung 220 dient zum Empfangen reflektierter oder zurück gestreuter Strahlung des Überwachungsstrahls der Sendeeinrichtung 210. Ein die empfangene Strahlung beschreibendes Empfangssignal sendet die Empfangseinrichtung 220 zur Recheneinrichtung 100, deren Objekterkennungsmodul 122 auf der Basis des vom Objekterkennungssensor 200 gelieferten Signals ein im Detektionsbereich DB befindliches Objekt detektieren und ein Objekterkennungssignal OS erzeugen kann.

Die Türsensoreinrichtung 50 weist darüber hinaus einen Beschleunigungssensor 300 und einen Drehsensor 400 auf. Der Beschleunigungssensor 300 ist bei dem Ausführungsbeispiel gemäß Figur 5 derart ausgestaltet und angebracht, dass er eine zur Ebene der Geräterückseite 54 und damit eine zur Türblattebene TE des Türelements 40 parallele Horizontalbeschleunigungskomponente ax der Türsensoreinrichtung 50 oder zumindest die Kraftrichtung dieser parallelen Horizontalbeschleunigungskomponente ax ermitteln kann. Die parallele Horizontalbeschleunigungskomponente ax ist bezogen auf die in den Figuren 1 bis 4 dargestellte Schwenkrichtung des Türelements 40 um das Türband 30 bzw. die Drehachse 12 eine radiale Horizontalbeschleunigungskomponente.

Der Beschleunigungssensor 300 kann beispielsweise durch eine dreidimensional in allen drei Raumrichtungen arbeitende Beschleunigungssensoreinrichtung gebildet sein, die neben der parallelen Horizontalbeschleunigungskomponente ax die Beschleunigungskomponenten in den anderen zwei Raumrichtungen misst.

Der Drehsensor 400 dient dazu, im Falle eines Schwenkens des Türelements 40 - bezogen auf ein türsensoreigenes Drehsystem vorzeichenbezogen - die jeweilige Drehrichtung DR der Türsensoreinrichtung 50 und damit die Drehrichtung DR des Türelements 40 anzugeben. Beispielsweise kann der Drehsensor 400 ein Signal zur Recheneinrichtung 100 übermitteln, das abzeigt, ob sich die Türsensoreinrichtung 50 im Uhrzeigersinn CW oder entgegen dem Uhrzeigersinn CCW dreht. Der Drehsensor kann beispielsweise durch ein Gyroskop gebildet sein oder ein Gyroskop umfassen.

Die Türsensoreinrichtung 50 gemäß Figur 5 wird vorzugsweise wie folgt betrieben:
Nach einer Montage der Türsensoreinrichtung 50 mit der Geräterückseite 51 auf dem Türelement 40 wird das Türelement 40 vorzugsweise in eine definierte Lage gebracht. Beispielsweise kann das Türelement 40 zunächst in seine geschlossene Position gebracht werden, in der die Wandöffnung 11 der Wand 10 vollständig verschlossen wird. Anschließend wird benutzerseitig ein Startbefehl SB zum Starten des Startmoduls 123 und damit einhergehend zum Starten des Montageorterkennungsmoduls 121 erzeugt.

Nach einem Anliegen des Startbefehls SB geht das Montageorterkennungsmodul 121 bzw. die durch das Montageorterkennungsmodul 121 und den Rechner 110 gebildete Montageorterkennungseinrichtung davon aus, dass eine nachfolgende Schwenkbewegung der Türsensoreinrichtung 50 bzw. des Türelements 40 eine Öffnungsbewegung des Türelements 40 ist und nachfolgend eingehende Messwerte des Beschleunigungssensors 300 und des Drehsensors 400 unter der Annahme verarbeitet werden sollen, dass das Türelement 40 geöffnet wird.

Das Montageorterkennungsmodul 121 wird dabei vorzugsweise derart vorgehen, dass es bei einer nachfolgenden Bewegung, also beim Öffnen des Türelements, eine Montageinformation MI erzeugt, die anzeigt, dass die Türsensoreinrichtung sich
- wie in Figur 1 gezeigt auf der Bandgegenseite BGS befindet und sich - in Blickrichtung BR auf die mit der Türsensoreinrichtung 50 versehenen Türblattseite - die Nebenschließkante NSK des Türelements 50 rechts befindet, wenn die parallele Horizontalbeschleunigungskomponente ax in Richtung auf die linke Geräteseite 56 ausgerichtet ist und mit Blick auf das Koordinatensystem KS also ein negatives Vorzeichen aufweist und die Drehrichtung DR im Uhrzeigersinn CW gerichtet ist,
- wie in Figur 2 gezeigt auf der Bandgegenseite BGS befindet und sich - in besagter Blickrichtung BR auf die mit der Türsensoreinrichtung 50 versehenen Türblattseite - die Nebenschließkante NSK des Türelements 50 links befindet, wenn die parallele Horizontalbeschleunigungskomponente ax in Richtung auf die rechte Geräteseite 55 ausgerichtet ist und mit Blick auf das Koordinatensystem KS ein positives Vorzeichen aufweist und die Drehrichtung DR entgegen dem Uhrzeigersinn CCW gerichtet ist,
- wie in der Figur 3 gezeigt auf der Bandseite BS befindet und sich - in Blickrichtung BR auf die mit der Türsensoreinrichtung 50 versehenen Türblattseite - die Nebenschließkante NSK des Türelements 50 links befindet, wenn die parallele Horizontalbeschleunigungskomponente ax in Richtung auf die rechte Geräteseite 55 ausgerichtet ist und mit Blick auf das Koordinatensystem KS ein positives Vorzeichen aufweist und die Drehrichtung DR im Uhrzeigersinn CW gerichtet ist, und
- wie in Figur 4 gezeigt auf der Bandseite BS befindet und sich - in Blickrichtung BR auf die mit der Türsensoreinrichtung 50 versehenen Türblattseite - die Nebenschließkante NSK des Türelements 50 rechts befindet, wenn die parallele Horizontalbeschleunigungskomponente ax in Richtung auf die linke Geräteseite 56 ausgerichtet ist und mit Blick auf das Koordinatensystem KS ein negatives Vorzeichen aufweist und die Drehrichtung DR entgegen dem Uhrzeigersinn CCW gerichtet ist.

Alternativ kann das Montageorterkennungsmodul 121 bzw. die Türsensoreinrichtung 50 insgesamt derart ausgestaltet sein, dass das Montageorterkennungsmodul 121 beim Vorliegen eines benutzerseitigen Startbefehls SB davon ausgeht, dass sich das Türelement 40 in einer geöffneten Position befindet, so dass eine nachfolgende Schwenkbewegung der Türsensoreinrichtung 50 bzw. des Türelements 40 als Schließbewegung des Türelements 40 aufgefasst werden soll und Messwerte des Beschleunigungssensors 300 und des Drehsensors 400 unter der Annahme verarbeitet werden müssen, dass das Türelement geschlossen wird. Bei einer solchen Ausgestaltung ist die Montageorterkennungseinrichtung 121 vorzugsweise derart ausgebildet, dass sie bei einer nachfolgenden Bewegung, also beim Schließen des Türelements 40, eine Montageinformation MI erzeugt, die anzeigt,
dass die Türsensoreinrichtung 50 sich
- wie in Figur 1 gezeigt auf der Bandgegenseite BGS befindet und sich - in Blickrichtung BR - die Nebenschließkante NSK des Türelements 40 rechts befindet, wenn die parallele Horizontalbeschleunigungskomponente ax in Richtung auf die linke Geräteseite 56 ausgerichtet ist und mit Blick auf das Koordinatensystem KS ein negatives Vorzeichen aufweist und die Drehrichtung DR entgegen dem Uhrzeigersinn CCW gerichtet ist,
- wie in Figur 2 gezeigt auf der Bandgegenseite BS befindet und sich - in besagter Blickrichtung BR - die Nebenschließkante NSK des Türelements 40 links befindet, wenn die parallele Horizontalbeschleunigungskomponente ax in Richtung auf die rechte Geräteseite 55 ausgerichtet ist und mit Blick auf das Koordinatensystem KS ein positives Vorzeichen aufweist und die Drehrichtung DR im Uhrzeigersinn CW gerichtet ist,
- wie in Figur 3 gezeigt auf der Bandseite BS befindet und sich - in Blickrichtung BR - die Nebenschließkante NSK des Türelements 40 links befindet, wenn die parallele Horizontalbeschleunigungskomponente ax in Richtung auf die rechte Geräteseite 55 ausgerichtet ist und mit Blick auf das Koordinatensystem KS ein positives Vorzeichen aufweist und die Drehrichtung DR entgegen dem Uhrzeigersinn CCW gerichtet ist, und
- wie in Figur 4 gezeigt auf der Bandseite BS befindet und sich - in Blickrichtung BR - die Nebenschließkante NSK des Türelements 40 rechts befindet, wenn die parallele Horizontalbeschleunigungskomponente ax in Richtung auf die linke Geräteseite 56 ausgerichtet ist und mit Blick auf das Koordinatensystem KS ein negatives Vorzeichen aufweist und die Drehrichtung DR im Uhrzeigersinn CW gerichtet ist.

Die Figur 6 zeigt ein weiteres Ausführungsbeispiel für eine Türsensoreinrichtung 50, die bei den Anordnungen gemäß den Figuren 1 bis 4 eingesetzt werden kann.

Im Unterschied zu dem Ausführungsbeispiel gemäß Figur 5 weist das Ausführungsbeispiel gemäß Figur 6 anstelle eines Drehsensors 400 oder zusätzlich zu diesem einen weiteren Beschleunigungssensor 500 auf. Der Beschleunigungssensor 500 ist derart ausgestaltet bzw. angebracht, dass er eine zu der Geräterückseite 51 der Türsensoreinrichtung 50 senkrechte Horizontalbeschleunigungskomponente ay oder zumindest die Kraftrichtung dieser senkrechten Horizontalbeschleunigungskomponente ay ermittelt.

Die Beschleunigungssensoren 300 und 500 können beispielsweise durch eine dreidimensional in allen drei Raumrichtungen arbeitende Beschleunigungssensoreinrichtung gebildet sein, die neben den Horizontalbeschleunigungskomponenten ax und ay die Beschleunigungskomponente in der vertikalen Raumrichtung misst.

Im Übrigen kann auch das Ausführungsbeispiel gemäß Figur 6 einen Drehsensor 400 aufweisen, wie er bei dem Ausführungsbeispiel gemäß Figur 5 vorhanden ist.

Das Montageorterkennungsmodul 121 kann die Sensorwerte der beiden Beschleunigungssensoren 300 und 500 auswerten und anhand dieser Sensorwerte den jeweiligen Montageort bestimmen, beispielsweise wie folgt:
Nach einer Montage der Türsensoreinrichtung 50 mit der Geräterückseite 51 auf dem Türelement 40 wird das Türelement 40 vorzugsweise in eine definierte Lage gebracht. Beispielsweise kann das Türelement 40 zunächst in seine geschlossene Position gebracht werden, in der die Wandöffnung 11 der Wand 10 vollständig verschlossen wird. Anschließend wird benutzerseitig ein Startbefehl SB zum Starten des Startmoduls 123 und damit einhergehend zum Starten des Montageorterkennungsmoduls 121 erzeugt.

Nach einem Anliegen des Startbefehls SB geht das Montageorterkennungsmodul 121 bzw. die durch das Montageorterkennungsmodul 121 und den Rechner 110 gebildete Montageorterkennungseinrichtung davon aus, dass eine nachfolgende Schwenkbewegung der Türsensoreinrichtung 50 bzw. des Türelements 40 eine Öffnungsbewegung des Türelements 40 ist und nachfolgend eingehende Messwerte des Beschleunigungssensors 300 und des Drehsensors 400 unter der Annahme verarbeitet werden sollen, dass das Türelement 40 geöffnet wird.

Das Montageorterkennungsmodul 121 wird dabei vorzugsweise derart vorgehen, dass es bei einer nachfolgenden Bewegung, also beim Öffnen des Türelements 40, eine Montageinformation MI erzeugt, die anzeigt, dass die Türsensoreinrichtung 50 sich
- siehe Figur 1 auf der Bandgegenseite BGS befindet und sich
   - in Blickrichtung BR auf die mit der Türsensoreinrichtung 50 versehenen Türblattseite - die Nebenschließkante NSK des Türelements 40 rechts befindet, wenn die parallele Horizontalbeschleunigungskomponente ax in Richtung auf die linke Geräteseite 56 ausgerichtet ist und mit Blick auf das Koordinatensystem KS ein negatives Vorzeichen aufweist und die senkrechte Horizontalbeschleunigungskomponente ay von der Gerätevorderseite 52 in Richtung Geräterückseite 51 ausgerichtet ist und mit Blick auf das Koordinatensystem KS ein negatives Vorzeichen aufweist,
- siehe Figur 2 auf der Bandgegenseite BS befindet und sich
   - in besagter Blickrichtung BR auf die mit der Türsensoreinrichtung 50 versehenen Türblattseite - die Nebenschließkante NSK des Türelements 40 links befindet, wenn die parallele Horizontalbeschleunigungskomponente ax in Richtung auf die rechte Geräteseite 55 ausgerichtet ist und mit Blick auf das Koordinatensystem KS ein positives Vorzeichen aufweist und die senkrechte Horizontalbeschleunigungskomponente ay von der Gerätevorderseite 52 in Richtung Geräterückseite 51 ausgerichtet ist und mit Blick auf das Koordinatensystem KS ein negatives Vorzeichen aufweist,
- siehe Figur 3 auf der Bandseite BS befindet und sich - in Blickrichtung BR - die Nebenschließkante NSK des Türelements 40 links befindet, wenn die parallele Horizontalbeschleunigungskomponente ax in Richtung auf die rechte Geräteseite 55 ausgerichtet ist und mit Blick auf das Koordinatensystem KS ein positives Vorzeichen aufweist und die senkrechte Horizontalbeschleunigungskomponente ay von der Geräterückseite 51 in Richtung Gerätevorderseite 52 ausgerichtet ist und mit Blick auf das Koordinatensystem KS ein negatives Vorzeichen aufweist, und
- siehe Figur 4 auf der Bandseite BS befindet und sich - in Blickrichtung BR - die Nebenschließkante NSK des Türelements 40 rechts befindet, wenn die parallele Horizontalbeschleunigungskomponente ax in Richtung auf die linke Geräteseite 56 ausgerichtet ist und mit Blick auf das Koordinatensystem KS ein negatives Vorzeichen aufweist und die senkrechte Horizontalbeschleunigungskomponente ay von der Geräterückseite 51 in Richtung Gerätevorderseite 52 ausgerichtet ist und mit Blick auf das Koordinatensystem KS ein positives Vorzeichen aufweist.

Alternativ kann das Montageorterkennungsmodul 121 bzw. die Türsensoreinrichtung 50 insgesamt derart ausgestaltet sein, dass das Montageorterkennungsmodul 121 beim Vorliegen eines benutzerseitigen Startbefehls SB davon ausgeht, dass sich das Türelement 40 in einer geöffneten Position befindet, so dass eine nachfolgende Schwenkbewegung der Türsensoreinrichtung 50 bzw. des Türelements 40 als Schließbewegung des Türelements 40 aufgefasst werden soll und Messwerte der beiden Beschleunigungssensoren 300 und 500 unter der Annahme verarbeitet werden müssen, dass das Türelement geschlossen wird. Bei einer solchen Ausgestaltung ist die Montageorterkennungseinrichtung 121 vorzugsweise derart ausgebildet, dass es bei einer nachfolgenden Bewegung, also beim Schließen des Türelements 40, eine Montageinformation MI erzeugt, die anzeigt, dass die Türsensoreinrichtung 50 sich
- siehe Figur 1 auf der Bandgegenseite BS befindet und sich
   - in Blickrichtung BR auf die mit der Türsensoreinrichtung 50 versehenen Türblattseite - die Nebenschließkante NSK des Türelements 40 rechts befindet, wenn die parallele Horizontalbeschleunigungskomponente ax in Richtung auf die linke Geräteseite 56 ausgerichtet ist mit Blick auf das Koordinatensystem KS ein negatives Vorzeichen aufweist und die senkrechte Horizontalbeschleunigungskomponente ay von der Geräterückseite 51 in Richtung Gerätevorderseite 52 ausgerichtet ist mit Blick auf das Koordinatensystem KS ein positives Vorzeichen aufweist,
- siehe Figur 2 auf der Bandgegenseite BGS befindet und sich
   - in besagter Blickrichtung BR - die Nebenschließkante NSK des Türelements 40 links befindet, wenn die parallele Horizontalbeschleunigungskomponente ax in Richtung auf die rechte Geräteseite 55 ausgerichtet ist mit Blick auf das Koordinatensystem KS ein positives Vorzeichen aufweist und die senkrechte Horizontalbeschleunigungskomponente ay von der Geräterückseite 51 in Richtung Gerätevorderseite 52 mit Blick auf das Koordinatensystem KS ein positives Vorzeichen aufweist ausgerichtet ist,
- siehe Figur 3 auf der Bandseite BS befindet und sich - in Blickrichtung BR - die Nebenschließkante NSK des Türelements 40 links befindet, wenn die parallele Horizontalbeschleunigungskomponente ax in Richtung auf die rechte Geräteseite 55 ausgerichtet ist mit Blick auf das Koordinatensystem KS ein positives Vorzeichen aufweist und die senkrechte Horizontalbeschleunigungskomponente ay von der Gerätevorderseite 52 in Richtung Geräterückseite 51 ausgerichtet ist mit Blick auf das Koordinatensystem KS ein negatives Vorzeichen aufweist, und
- Figur 4 auf der Bandseite BS befindet und sich - in Blickrichtung BR - die Nebenschließkante NSK des Türelements 40 rechts befindet, wenn die parallele Horizontalbeschleunigungskomponente ax in Richtung auf die linke Geräteseite 56 ausgerichtet ist mit Blick auf das Koordinatensystem KS ein negatives Vorzeichen aufweist und die senkrechte Horizontalbeschleunigungskomponente ay von der Gerätevorderseite 52 in Richtung Geräterückseite 51 ausgerichtet ist und mit Blick auf das Koordinatensystem KS ein negatives Vorzeichen aufweist.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 10: Wand
- 11: Wandöffnung
- 12: Drehachse
- 30: Türband
- 40: Türelement
- 50: Türsensoreinrichtung
- 51: Geräterückseite
- 52: Gerätevorderseite
- 53: Geräteoberseite
- 54: Geräteunterseite
- 55: rechte Geräteseite
- 56: linke Geräteseite
- 100: Recheneinrichtung
- 110: Rechner
- 120: Speicher
- 121: Montageorterkennungsmodul
- 122: Objekterkennungsmodul
- 123: Startmodul
- 200: Objekterkennungssensor
- 210: Sendeeinrichtung
- 220: Empfangseinrichtung
- 300: Beschleunigungssensor
- 400: Drehsensor
- 500: Beschleunigungssensor

- ax: parallele Horizontalbeschleunigungskomponente
- ay: senkrechte Horizontalbeschleunigungskomponente
- BGS: Bandgegenseite
- BR: Blickrichtung
- BS: Bandseite
- CW: Pfeilrichtung / Drehung im Uhrzeigersinn
- CCW: Pfeilrichtung / Drehung entgegen dem Uhrzeigersinn
- DB: Detektionsbereich
- DR: Drehrichtung
- KS: Koordinatensystem
- MI: Montageinformation
- NSK: Nebenschließkante
- OS: Objekterkennungssignal
- SB: Startbefehl
- TE: Türblattebene

## Patentansprüche

1. Türsensoreinrichtung (50) zur Montage an einem um eine Drehachse (12) drehbaren Türelement (40), insbesondere einer Drehflügeltür, wobei die Türsensoreinrichtung (50) eine Montageorterkennungseinrichtung aufweist, die geeignet ist, eine die Anordnung der Türsensoreinrichtung (50) an dem Türelement (40) angebende Montageinformation (MI) zu erzeugen,
**dadurch gekennzeichnet, dass**
- die Montageorterkennungseinrichtung die Messwerte zumindest eines Sensors der Türsensoreinrichtung verarbeitet, der im Falle eines Schwenkens des Türelements (40) - bezogen auf ein türsensoreinrichtungseigenes Koordinatensystem (KS) vorzeichenbezogen - eine Horizontalbeschleunigungskomponente der Türsensoreinrichtung (50) oder zumindest die Kraftrichtung der Horizontalbeschleunigungskomponente ermittelt,
- die Montageorterkennungseinrichtung die Montageinformation (MI) unter Heranziehung des Vorzeichens der Horizontalbeschleunigungskomponente und/oder der Kraftrichtung der Horizontalbeschleunigungskomponente erzeugt, und
- die Montageorterkennungseinrichtung geeignet ist, als die Montageinformation (MI) die Türblattseite, an der die Türsensoreinrichtung (50) befestigt ist, und/oder die Lage der Nebenschließkante (NSK) relativ zur Türsensoreinrichtung (50) anzugeben.

2. Türsensoreinrichtung (50) nach Anspruch 1,
**dadurch gekennzeichnet, dass**
- die Montageorterkennungseinrichtung die Messwerte zumindest eines Sensors (300) verarbeitet, der im Falle eines Schwenkens des Türelements (40) - bezogen auf ein türsensoreinrichtungseigenes Koordinatensystem (KS) vorzeichenbezogen - eine zur Türblattebene (TE) parallele Horizontalbeschleunigungskomponente (ax) der Türsensoreinrichtung (50) oder zumindest die Kraftrichtung dieser parallelen Horizontalbeschleunigungskomponente (ax) ermittelt, und
- die Montageorterkennungseinrichtung die Montageinformation (MI) unter Heranziehung des Vorzeichens der parallelen Horizontalbeschleunigungskomponente (ax) und/oder der Kraftrichtung der parallelen Horizontalbeschleunigungskomponente (ax) erzeugt.

3. Türsensoreinrichtung (50) nach einem der voranstehenden Ansprüche,
**dadurch gekennzeichnet, dass**
- die Montageorterkennungseinrichtung die Messwerte zumindest eines Sensors (500) verarbeitet, der im Falle eines Schwenkens des Türelements (40) - bezogen auf ein türsensoreinrichtungseigenes Koordinatensystem (KS) vorzeichenbezogen - eine bezogen auf die Türblattebene (TE) senkrechte Horizontalbeschleunigungskomponente (ay) oder zumindest die Kraftrichtung dieser senkrechten Horizontalbeschleunigungskomponente (ay) ermittelt, und
- die Montageorterkennungseinrichtung die Montageinformation (MI) unter Heranziehung des Vorzeichens der senkrechten Horizontalbeschleunigungskomponente (ay) und/oder der Kraftrichtung der senkrechten Horizontalbeschleunigungskomponente (ay) erzeugt.

4. Türsensoreinrichtung (50) nach einem der voranstehenden Ansprüche,
**dadurch gekennzeichnet, dass**
- die Montageorterkennungseinrichtung die Messwerte zumindest zweier Sensoren verarbeitet, von denen
- einer der Sensoren (300, 500) im Falle eines Schwenkens des Türelements (40) - bezogen auf ein türsensoreinrichtungseigenes Koordinatensystem (KS) vorzeichenbezogen - eine Horizontalbeschleunigungskomponente der Türsensoreinrichtung (50) oder zumindest die Kraftrichtung der Horizontalbeschleunigungskomponente ermittelt, und
- ein anderer der Sensoren ein Drehsensor (400) ist, der im Falle eines Schwenkens des Türelements (40) - bezogen auf ein türsensoreinrichtungseigenes Drehsystem vorzeichenbezogen - die Drehrichtung (DR) des Türelements (40) angibt, und
- die Montageorterkennungseinrichtung die Montageinformation (MI) unter Heranziehung der Horizontalbeschleunigungskomponente und der Drehrichtung (DR) erzeugt.

5. Türsensoreinrichtung (50) nach einem der voranstehenden Ansprüche,
**dadurch gekennzeichnet, dass**
- die Montageorterkennungseinrichtung die Messwerte zumindest zweier Sensoren verarbeitet, von denen
- einer der Sensoren (300) im Falle eines Schwenkens des Türelements (40) - bezogen auf ein türsensoreinrichtungseigenes Koordinatensystem (KS) vorzeichenbezogen - eine bezogen auf die Schwenkachse des Türelements (40) parallele Horizontalbeschleunigungskomponente (ax) der Türsensoreinrichtung (50) oder zumindest die Kraftrichtung dieser parallelen Horizontalbeschleunigungskomponente (ax) ermittelt,
- ein anderer der Sensoren (500) im Falle eines Schwenkens des Türelements (40) - bezogen auf das türsensoreinrichtungseigene Koordinatensystem (KS) vorzeichenbezogen - eine bezogen auf die Türblattebene (TE) senkrechte Horizontalbeschleunigungskomponente (ay) oder zumindest die Kraftrichtung dieser senkrechten Horizontalbeschleunigungskomponente (ay) ermittelt, und
- die Montageorterkennungseinrichtung die Montageinformation (MI) unter Heranziehung der Vorzeichen der Horizontalbeschleunigungskomponenten und/oder der Kraftrichtungen der Horizontalbeschleunigungskomponenten erzeugt.

6. Türsensoreinrichtung (50) nach Anspruch 4,
**dadurch gekennzeichnet, dass**
die Türsensoreinrichtung (50) mit seiner Geräterückseite (51) auf dem Türelement (40) aufgesetzt ist und eine gegenüberliegende Gerätevorderseite (52) und - in Blickrichtung (BR) auf die Gerätevorderseite (52) der Türsensoreinrichtung (50) - eine rechte und eine linke Geräteseite (55, 56) aufweist, und die Montageorterkennungseinrichtung derart ausgebildet ist, dass sie beim Schließen des Türelements (40) eine Montageinformation (MI) erzeugt, die anzeigt, dass die Türsensoreinrichtung (50) sich
- auf der Bandgegenseite (BGS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die Drehrichtung (DR) entgegen dem Uhrzeigersinn gerichtet ist,
- auf der Bandgegenseite (BGS) befindet und sich - in besagter Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die Drehrichtung (DR) im Uhrzeigersinn gerichtet ist,
- auf der Bandseite (BS) befindet und sich - in Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die Drehrichtung (DR) entgegen dem Uhrzeigersinn gerichtet ist, und
- auf der Bandseite (BS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die Drehrichtung (DR) im Uhrzeigersinn gerichtet ist.

7. Türsensoreinrichtung (50) nach Anspruch 5,
**dadurch gekennzeichnet, dass**
die Türsensoreinrichtung (50) mit seiner Geräterückseite (51) auf dem Türelement (40) aufgesetzt ist und eine gegenüberliegende Gerätevorderseite (52) und - in Blickrichtung (BR) auf die Gerätevorderseite (52) der Türsensoreinrichtung (50) - eine rechte und eine linke Geräteseite (55, 56) aufweist, und die Montageorterkennungseinrichtung derart ausgebildet ist, dass sie beim Schließen des Türelements (40) eine Montageinformation (MI) erzeugt, die anzeigt, dass die Türsensoreinrichtung (50) sich
- auf der Bandgegenseite (BGS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die senkrechte Horizontalbeschleunigungskomponente (ay) von der Geräterückseite (51) in Richtung Gerätevorderseite (52) ausgerichtet ist,
- auf der Bandgegenseite (BGS) befindet und sich - in besagter Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die senkrechte Horizontalbeschleunigungskomponente (ay) von der Geräterückseite (51) in Richtung Gerätevorderseite (52) ausgerichtet ist,
- auf der Bandseite (BS) befindet und sich - in Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die senkrechte Horizontalbeschleunigungskomponente (ay) von der Gerätevorderseite (52) in Richtung Geräterückseite (51) ausgerichtet ist, und
- auf der Bandseite (BS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die senkrechte Horizontalbeschleunigungskomponente (ay) von der Gerätevorderseite (52) in Richtung Geräterückseite (51) ausgerichtet ist.

8. Türsensoreinrichtung (50) nach Anspruch 4,
**dadurch gekennzeichnet, dass**
die Türsensoreinrichtung (50) mit seiner Geräterückseite (51) auf dem Türelement (40) aufgesetzt ist und eine gegenüberliegende Gerätevorderseite (52) und - in Blickrichtung (BR) auf die Gerätevorderseite (52) der Türsensoreinrichtung (50) - eine rechte und eine linke Geräteseite (55, 56) aufweist, und die Montageorterkennungseinrichtung derart ausgebildet ist, dass sie beim Öffnen des Türelements (40) eine Montageinformation (MI) erzeugt, die anzeigt, dass die Türsensoreinrichtung (50) sich
- auf der Bandgegenseite (BGS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die Drehrichtung (DR) im Uhrzeigersinn gerichtet ist,
- auf der Bandgegenseite (BGS) befindet und sich - in besagter Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die Drehrichtung (DR) entgegen dem Uhrzeigersinn gerichtet ist,
- auf der Bandseite (BS) befindet und sich - in Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die Drehrichtung (DR) im Uhrzeigersinn gerichtet ist, und
- auf der Bandseite (BS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die Drehrichtung (DR) entgegen dem Uhrzeigersinn gerichtet ist.

9. Türsensoreinrichtung (50) nach Anspruch 5,
**dadurch gekennzeichnet, dass**
die Türsensoreinrichtung (50) mit seiner Geräterückseite (51) auf dem Türelement (40) aufgesetzt ist und eine gegenüberliegende Gerätevorderseite (52) und - in Blickrichtung (BR) auf die Gerätevorderseite (52) der Türsensoreinrichtung (50) - eine rechte und eine linke Geräteseite (55, 56) aufweist, und die Montageorterkennungseinrichtung derart ausgebildet ist, dass sie beim Öffnen des Türelements (40) eine Montageinformation (MI) erzeugt, die anzeigt, dass die Türsensoreinrichtung (50) sich
- auf der Bandgegenseite (BGS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die senkrechte Horizontalbeschleunigungskomponente (ay) von der Gerätevorderseite (52) in Richtung Geräterückseite (51) ausgerichtet ist,
- auf der Bandgegenseite (BGS) befindet und sich - in besagter Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die senkrechte Horizontalbeschleunigungskomponente (ay) von der Gerätevorderseite (52) in Richtung Geräterückseite (51) ausgerichtet ist,
- auf der Bandseite (BS) befindet und sich - in Blickrichtung (BR) auf die mit der Türsensoreinrichtung (50) versehenen Türblattseite - die Nebenschließkante (NSK) des Türelements (40) links befindet, wenn die parallele Horizontalbeschleunigungskomponente (ax) in Richtung auf die rechte Geräteseite (55) ausgerichtet ist und die senkrechte Horizontalbeschleunigungskomponente (ay) von der Geräterückseite (51) in Richtung Gerätevorderseite (52) ausgerichtet ist, und
- auf der Bandseite (BS) befindet und sich - in Blickrichtung (BR) auf die mit der Türsensoreinrichtung (50) versehenen Türblattseite - die Nebenschließkante (NSK) des Türelements (40) rechts befindet, wenn die parallele Horizontalbeschleunigungskomponente (ax) in Richtung auf die linke Geräteseite (56) ausgerichtet ist und die senkrechte Horizontalbeschleunigungskomponente (ay) von der Geräterückseite (51) in Richtung Gerätevorderseite (52) ausgerichtet ist.

10. Türsensoreinrichtung (50) nach einem der voranstehenden Ansprüche,
**dadurch gekennzeichnet, dass**
- die Montageorterkennungseinrichtung eine Starteinrichtung aufweist, die eine Eingabe eines benutzerseitigen Startbefehls (SB) zum Starten der Montageorterkennung auf der Basis einer Öffnungsbewegung ermöglicht, und
- die Montageorterkennungseinrichtung bei Vorliegen des benutzerseitigen Startbefehls (SB) davon ausgeht, dass eine nachfolgende Schwenkbewegung des Türelements (40) eine Öffnungsbewegung des Türelements (40) ist, und Messwerte eines oder mehrerer Sensoren unter der Annahme verarbeitet, dass das Türelement (40) geöffnet wird.

11. Türsensoreinrichtung (50) nach einem der voranstehenden Ansprüche,
**dadurch gekennzeichnet, dass**
- die Montageorterkennungseinrichtung eine Starteinrichtung aufweist, die eine Eingabe eines benutzerseitigen Startbefehls (SB) zum Starten der Montageorterkennung auf der Basis einer Schließbewegung ermöglicht, und
- die Montageorterkennungseinrichtung bei Vorliegen des benutzerseitigen Startbefehls (SB) davon ausgeht, dass eine nachfolgende Schwenkbewegung des Türelements (40) eine Schließbewegung des Türelements (40) ist, und Messwerte eines oder mehrerer Sensoren unter der Annahme verarbeitet, dass das Türelement (40) geschlossen wird.

12. Verfahren zur Inbetriebnahme einer Türsensoreinrichtung (50), wobei
nach der Montage der Türsensoreinrichtung (50) an einem um eine Drehachse (12) drehbaren Türelement (40), insbesondere einer Drehflügeltür, eine Montageorterkennungseinrichtung der Türsensoreinrichtung (50) aktiviert wird, die nach Aktivierung eine die Anordnung der Türsensoreinrichtung (50) an dem Türelement (40) angebende Montageinformation (MI) erzeugt, **dadurch gekennzeichnet, dass**
- die Montageorterkennungseinrichtung die Messwerte zumindest eines Sensors verarbeitet, der im Falle eines Schwenkens des Türelements (40) - bezogen auf ein türsensoreinrichtungseigenes Koordinatensystem (KS) vorzeichenbezogen
- eine Horizontalbeschleunigungskomponente der Türsensoreinrichtung (50) oder zumindest die Kraftrichtung der Horizontalbeschleunigungskomponente ermittelt, und
- die Montageorterkennungseinrichtung die Montageinformation (MI) unter Heranziehung des Vorzeichens der Horizontalbeschleunigungskomponente und/oder der Kraftrichtung der Horizontalbeschleunigungskomponente erzeugt,
- wobei die Montageorterkennungseinrichtung geeignet ist, als die Montageinformation (MI) die Türblattseite, an der die Türsensoreinrichtung (50) befestigt ist, und/oder die Lage der Nebenschließkante (NSK) relativ zur Türsensoreinrichtung (50) anzugeben.

## Claims

1. Door sensor device (50) for installation on a door element (40) that can turn about a turning axis (12), in particular a swing door, wherein the door sensor device (50) has an installation-site detection device, which is suitable for generating installation information (MI) indicating the arrangement of the door sensor device (50) on the door element (40),
**characterized in that**
- the installation-site detection device processes the measured values at least of a sensor of the door sensor device which in the event of a swinging of the door element (40) determines - sign-specifically with respect to the door sensor device's own coordinate system (KS) - a horizontal acceleration component of the door sensor device (50) or at least the direction of the force of the horizontal acceleration component,
- the installation-site detection device generates the installation information (MI) by using the sign of the horizontal acceleration component and/or the direction of the force of the horizontal acceleration component, and
- the installation-site detection device is suitable for indicating as the installation information (MI) the door leaf side on which the door leaf device (50) is attached, and/or the position of the secondary closing edge (NSK) in relation to the door sensor device (50).

2. Door sensor device (50) according to Claim 1, **characterized in that**
- the installation-site detection device processes the measured values at least of a sensor (300) which in the event of a swinging of the door element (40) determines
- sign-specifically with respect to the door sensor device's own coordinate system (KS) - a horizontal acceleration component (ax) of the door sensor device (50) parallel to the door leaf plane (TE) or at least the direction of the force of this parallel horizontal acceleration component (ax), and
- the installation-site detection device generates the installation information (MI) by using the sign of the parallel horizontal acceleration component (ax) and/or the direction of the force of the parallel horizontal acceleration component (ax).

3. Door sensor device (50) according to one of the preceding claims,
**characterized in that**
- the installation-site detection device processes the measured values at least of a sensor (500) which in the event of a swinging of the door element (40) determines
- sign-specifically with respect to the door sensor device's own coordinate system (KS) - a horizontal acceleration component (ay) perpendicular to the door leaf plane (TE) or at least the direction of the force of this perpendicular horizontal acceleration component (ay), and
- the installation-site detection device generates the installation information (MI) by using the sign of the perpendicular horizontal acceleration component (ay) and/or the direction of the force of the perpendicular horizontal acceleration component (ay).

4. Door sensor device (50) according to one of the preceding claims,
**characterized in that**
- the installation-site detection device processes the measured values of at least two sensors, of which
- one of the sensors (300, 500) in the event of a swinging of the door element (40) determines - sign-specifically with respect to the door sensor device's own coordinate system (KS) - a horizontal acceleration component of the door sensor device (50) or at least the direction of the force of the horizontal acceleration component, and
- another of the sensors is a turn sensor (400), which in the event of a swinging of the door element (40) determines - sign-specifically with respect to the door sensor device's own coordinate system - the turning direction (DR) of the door element (40), and
- the installation-site detection device generates the installation information (MI) by using the horizontal acceleration component and the turning direction (DR).

5. Door sensor device (50) according to one of the preceding claims,
**characterized in that**
- the installation-site detection device processes the measured values of at least two sensors, of which
- one of the sensors (300) in the event of a swinging of the door element (40) determines - sign-specifically with respect to the door sensor device's own coordinate system (KS) - a horizontal acceleration component (ax) of the door sensor device (50) parallel with respect to the swinging axis of the door element (40) or at least the direction of the force of this horizontal acceleration component (ax), and
- another of the sensors (500) in the event of a swinging of the door element (40) determines - sign-specifically with respect to the door sensor device's own coordinate system (KS) - a horizontal acceleration component (ay) perpendicular with respect to the door leaf plane (TE) or at least the direction of the force of this perpendicular horizontal acceleration component (ay), and
- the installation-site detection device generates the installation information (MI) by using signs of the horizontal acceleration components and/or the directions of the forces of the horizontal acceleration components.

6. Door sensor device (50) according to Claim 4,
**characterized in that**
the door sensor device (50) is mounted with its rear side (51) of the unit on the door element (40) and has an opposite front side (52) of the unit and - in the viewing direction (BR) looking towards the front side (52) of the unit of the door sensor device (50) - a right and a left side (55, 56) of the unit, and the installation-site detection device is formed in such a way that, during closing of the door element (40), it generates installation information (MI) which indicates that the door sensor device (50)
- is on the away-from-the-hinge side (BGS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the turning direction (DR) is directed anticlockwise,
- is on the away-from-the-hinge side (BGS) and - in the said viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the turning direction (DR) is directed clockwise,
- is on the hinge side (BS) and - in the viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the turning direction (DR) is directed anticlockwise, and
- is on the hinge side (BS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the turning direction (DR) is directed clockwise.

7. Door sensor device (50) according to Claim 5,
**characterized in that**
the door sensor device (50) is mounted with its rear side (51) of the unit on the door element (40) and has an opposite front side (52) of the unit and - in the viewing direction (BR) looking towards the front side (52) of the unit of the door sensor device (50) - a right and a left side (55, 56) of the unit, and the installation-site detection device is formed in such a way that, during closing of the door element (40), it generates installation information (MI) which indicates that the door sensor device (50)
- is on the away-from-the-hinge side (BGS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the perpendicular horizontal acceleration component (ay) is aligned from the rear side (51) of the unit in the direction of the front side (52) of the unit,
- is on the away-from-the-hinge side (BGS) and - in the said viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the perpendicular horizontal acceleration component (ay) is aligned from the rear side (51) of the unit in the direction of the front side (52) of the unit,
- is on the hinge side (BS) and - in the viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the perpendicular horizontal acceleration component (ay) is aligned from the front side (52) of the unit in the direction of the rear side (51) of the unit, and
- is on the hinge side (BS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the perpendicular horizontal acceleration component (ay) is aligned from the front side (52) of the unit in the direction of the rear side (51) of the unit.

8. Door sensor device (50) according to Claim 4,
**characterized in that**
the door sensor device (50) is mounted with its rear side (51) of the unit on the door element (40) and has an opposite front side (52) of the unit and - in the viewing direction (BR) looking towards the front side (52) of the unit of the door sensor device (50) - a right and a left side (55, 56) of the unit, and the installation-site detection device is formed in such a way that, during opening of the door element (40), it generates installation information (MI) which indicates that the door sensor device (50)
- is on the away-from-the-hinge side (BGS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the turning direction (DR) is directed clockwise,
- is on the away-from-the-hinge side (BGS) and - in the said viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the turning direction (DR) is directed anticlockwise,
- is on the hinge side (BS) and - in the viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the turning direction (DR) is directed anticlockwise, and
- is on the hinge side (BS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the turning direction (DR) is directed clockwise.

9. Door sensor device (50) according to Claim 5,
**characterized in that**
the door sensor device (50) is mounted with its rear side (51) of the unit on the door element (40) and has an opposite front side (52) of the unit and - in the viewing direction (BR) looking towards the front side (52) of the unit of the door sensor device (50) - a right and a left side (55, 56) of the unit, and the installation-site detection device is formed in such a way that, during opening of the door element (40), it generates installation information (MI) which indicates that the door sensor device (50)
- is on the away-from-the-hinge side (BGS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the perpendicular horizontal acceleration component (ay) is aligned from the front side (52) of the unit in the direction of the rear side (51) of the unit,
- is on the away-from-the-hinge side (BGS) and - in the said viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the perpendicular horizontal acceleration component (ay) is aligned from the front side (52) of the unit in the direction of the rear side (51) of the unit,
- is on the hinge side (BS) and - in the viewing direction (BR) looking towards the door leaf side provided with the door sensor device (50) - the secondary closing edge (NSK) of the door element (40) is on the left when the parallel horizontal acceleration component (ax) is aligned in the direction of the right side (55) of the unit and the perpendicular horizontal acceleration component (ay) is aligned from the rear side (51) of the unit in the direction of the front side (52) of the unit, and
- is on the hinge side (BS) and - in the viewing direction (BR) looking towards the door leaf side provided with the door sensor device (50) - the secondary closing edge (NSK) of the door element (40) is on the right when the parallel horizontal acceleration component (ax) is aligned in the direction of the left side (56) of the unit and the perpendicular horizontal acceleration component (ay) is aligned from the rear side (51) of the unit in the direction of the front side (52) of the unit.

10. Door sensor device (50) according to one of the preceding claims,
**characterized in that**
- the installation-site detection device has a starting device, which allows an input of a user-side starting command (SB) for starting the installation site detection on the basis of an opening movement, and
- when the user-side starting command (SB) has been given, the installation-site detection device assumes that a subsequent swinging movement of the door element (40) is an opening movement of the door element (40), and processes measured values of one or more sensors on the assumption that the door element (40) is being opened.

11. Door sensor device (50) according to one of the preceding claims,
**characterized in that**
- the installation-site detection device has a starting device, which allows an input of a user-side starting command (SB) for starting the installation site detection on the basis of a closing movement, and
- when the user-side starting command (SB) has been given, the installation-site detection device assumes that a subsequent swinging movement of the door element (40) is a closing movement of the door element (40), and processes measured values of one or more sensors on the assumption that the door element (40) is being closed.

12. Method for putting a door sensor device (50) into operation, wherein
after the installation of the door sensor device (50) on a door element (40) that can turn about a turning axis (12), in particular a swing door, an installation-site detection device of the door sensor device (50) is activated and, after activation, generates installation information (MI) indicating the arrangement of the door sensor device (50) on the door element (40),
**characterized in that**
- the installation-site detection device processes the measured values at least of a sensor which in the event of a swinging of the door element (40) determines - sign-specifically with respect to the door sensor device's own coordinate system (KS) - a horizontal acceleration component of the door sensor device (50) or at least the direction of the force of the horizontal acceleration component, and
- the installation-site detection device generates the installation information (MI) by using the sign of the horizontal acceleration component and/or the direction of the force of the horizontal acceleration component, and
- wherein the installation-site detection device is suitable for indicating as the installation information (MI) the door leaf side on which the door leaf device (50) is attached, and/or the position of the secondary closing edge (NSK) in relation to the door sensor device (50).

## Revendications

1. Dispositif de détection de porte (50) destiné à être monté sur un élément de porte (40) mobile en rotation sur un axe de rotation (12), en particulier une porte articulée, le dispositif de détection de porte (50) comportant un dispositif de reconnaissance de site de montage qui est approprié pour générer une information de montage (MI) indiquant l'agencement du dispositif de détection de porte (50) sur l'élément de porte (40),
**caractérisé en ce que**
- le dispositif de reconnaissance de site de montage traite les valeurs de mesure d'au moins un capteur du dispositif de détection de porte qui détermine une composante d'accélération horizontale du dispositif de détection de porte (50) ou au moins la direction de force de la composante d'accélération horizontale en cas de pivotement de l'élément de porte (40) - rapportées en termes de signe à un système de coordonnées (KS) propre au dispositif de détection de porte,
- le dispositif de reconnaissance de site de montage génère l'information de montage (MI) à l'aide du signe de la composante d'accélération horizontale et/ou de la direction de force de la composante d'accélération horizontale, et
- le dispositif de reconnaissance de site de montage est adapté pour indiquer, en tant qu'information de montage (MI), le côté de vantail sur lequel le dispositif de détection de porte (50) est fixé et/ou la position du bord de fermeture latéral (NSK) par rapport au dispositif de détection de porte (50).

2. Dispositif de détection de porte (50) selon la revendication 1,
**caractérisé en ce que**
- le dispositif de reconnaissance de site de montage traite les valeurs de mesure d'au moins un capteur (300) qui détermine une composante d'accélération horizontale (ax) du dispositif de détection de porte (50) qui est parallèle au plan de vantail (TE) ou au moins la direction de force de cette composante d'accélération horizontale parallèle (ax) en cas de pivotement de l'élément de porte (40) - rapportées en termes de signe à un système de coordonnées (KS) propre au dispositif de détection de porte, et
- le dispositif de reconnaissance de site de montage génère l'information de montage (MI) à l'aide du signe de la composante d'accélération horizontale parallèle (ax) et/ou de la direction de force de la composante d'accélération horizontale parallèle (ax).

3. Dispositif de détection de porte (50) selon l'une des revendications précédentes,
**caractérisé en ce que**
- le dispositif de reconnaissance de site de montage traite les valeurs de mesure d'au moins un capteur (500) qui détermine une composante d'accélération horizontale (ay) qui est perpendiculaire au plan de vantail (TE) ou au moins la direction de force de cette composante d'accélération horizontale (ay) perpendiculaire, en cas de pivotement de l'élément de porte (40) - rapportées en termes de signe à un système de coordonnées (KS) propre au dispositif de détection de porte, et
- le dispositif de reconnaissance de site de montage génère l'information de montage (MI) à l'aide du signe de la composante d'accélération horizontale perpendiculaire (ay) et/ou de la direction de force de la composante d'accélération horizontale perpendiculaire (ay).

4. Dispositif de détection de porte (50) selon l'une des revendications précédentes,
**caractérisé en ce que**
- le dispositif de reconnaissance de site de montage traite les valeurs de mesure d'au moins deux capteurs, dont
- l'un des capteurs (300, 500) détermine une composante d'accélération horizontale du dispositif de détection de porte (50) ou au moins la direction de force de la composante d'accélération horizontale, en cas de pivotement de l'élément de porte (40) - rapportées en termes de signe au système de coordonnées (KS) propre au dispositif de détection de porte, et
- un autre des capteurs est un capteur de rotation (400), qui indique le sens de rotation (DR) de l'élément de porte (40) en cas de pivotement de l'élément de porte (40) - rapporté en termes de signe au système de rotation propre au dispositif de détection de porte et
- le dispositif de reconnaissance de site de montage génère l'information de montage (MI) à l'aide de la composante d'accélération horizontale et du sens de rotation (DR).

5. Dispositif de détection de porte (50) selon l'une des revendications précédentes,
**caractérisé en ce que**
- le dispositif de reconnaissance de site de montage traite les valeurs de mesure d'au moins deux capteurs, dont
- l'un des capteurs (300) détermine une composante d'accélération horizontale (ax) du dispositif de détection de porte (50) qui est parallèle à l'axe de pivotement de l'élément de porte (40) ou au moins la direction de force de cette composante d'accélération horizontale parallèle (ax), en cas de pivotement de l'élément de porte (40) - rapportées en termes de signe au système de coordonnées (KS) propre au dispositif de détection de porte,
- un autre des capteurs (500) détermine une composante d'accélération horizontale (ay) qui est perpendiculaire au plan de vantail (TE) ou au moins la direction de force de cette composante d'accélération horizontale perpendiculaire (ay), en cas de pivotement de l'élément de porte (40) - rapportées en termes de signe au système de coordonnées (KS) propre au dispositif de détection de porte, et
- le dispositif de reconnaissance de site de montage génère l'information de montage (MI) à l'aide du signe de la composante d'accélération horizontale et/ou des directions de force des composantes d'accélération horizontales.

6. Dispositif de détection de porte (50) selon la revendication 4,
**caractérisé en ce que**
le dispositif de détection de porte (50) est placé avec son côté d'appareil arrière (51) sur l'élément de porte (40) et comporte un côté d'appareil avant opposé (52) et - en référence à la direction (BR) d'observation du côté d'appareil avant (52) du dispositif de détection de porte (50) - un côté d'appareil droit et un côté d'appareil gauche (55, 56), et le dispositif de détection de site de montage est conçu pour générer, lors de la fermeture de l'élément de porte (40), une information de montage (MI) qui indique que le dispositif de détection de porte (50) :
- est situé du côté penture opposé (BGS) et - dans la direction (BR) d'observation du côté de vantail équipé du dispositif de détection de porte (50) - le bord de fermeture latéral (NSK) de l'élément de porte (40) est situé à droite lorsque la composante d'accélération horizontale parallèle (ax) est orientée en direction du côté d'appareil gauche (56) et que le sens de rotation (DR) est orienté dans le sens antihoraire,
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à gauche lorsque la composante d'accélération horizontale parallèle (ax) est orientée en direction du côté d'appareil droit (55) et que le sens de rotation (DR) est orienté dans le sens horaire,
- est situé du côté penture (BS) et - dans la direction (BR) d'observation du côté de vantail équipé du dispositif de détection de porte (50) - le bord de fermeture latéral (NSK) de l'élément de porte (40) est situé à gauche lorsque la composante d'accélération horizontale parallèle (ax) est orientée en direction du côté d'appareil droit (55) et que le sens de rotation (DR) est orienté dans le sens antihoraire, et
- est situé du côté penture (BS) et - dans la direction (BR) d'observation du côté de vantail équipé du dispositif de détection de porte (50) - le bord de fermeture latéral (NSK) de l'élément de porte (40) est situé à droite lorsque la composante d'accélération horizontale parallèle (ax) est orientée en direction du côté d'appareil gauche (56) et que le sens de rotation (DR) est orienté dans le sens horaire.

7. Dispositif de détection de porte (50) selon la revendication 5,
**caractérisé en ce que**
le dispositif de détection de porte (50) est placé avec son côté d'appareil arrière (51) sur l'élément de porte (40) et comporte un côté d'appareil avant opposé (52) et - en référence à la direction (BR) d'observation du côté d'appareil avant (52) du dispositif de détection de porte (50) - un côté d'appareil droit et un côté d'appareil gauche (55, 56), et le dispositif de détection de site de montage est conçu pour générer, lors de la fermeture de l'élément de porte (40), une information de montage (MI) qui indique que le dispositif de détection de porte (50) :
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à droite lorsque la composante d'accélération horizontale parallèle (ax) est orientée en direction du côté d'appareil gauche (56) et que la composante d'accélération horizontale perpendiculaire (ay) est orientée depuis le côté d'appareil arrière (51) en direction du côté d'appareil avant (52),
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à gauche lorsque la composante d'accélération horizontale parallèle (ax) est orientée en direction du côté d'appareil droit (55) et que la composante d'accélération horizontale perpendiculaire (ay) est orientée depuis le côté d'appareil arrière (51) en direction du côté d'appareil avant (52),
- est situé du côté penture (BS) et - dans la direction (BR) d'observation du côté de vantail équipé du dispositif de détection de porte (50) - le bord de fermeture latéral (NSK) de l'élément de porte (40) est situé à gauche lorsque la composante d'accélération horizontale parallèle (ax) est orientée en direction du côté d'appareil droit (55) et que la composante d'accélération horizontale perpendiculaire (ay) est orientée depuis le côté d'appareil avant (52) en direction du côté d'appareil arrière (51), et
- est situé du côté penture (BS) et - en référence à la direction (BR) d'observation du côté de vantail équipé du dispositif de détection de porte (50) - le bord de fermeture latéral (NSK) de l'élément de porte (40) est situé à droite lorsque la composante d'accélération horizontale parallèle (ax) est orientée en direction du côté d'appareil gauche (56) et que la composante d'accélération horizontale perpendiculaire (ay) est orientée depuis le côté d'appareil avant (52) en direction du côté d'appareil arrière (51).

8. Dispositif de détection de porte (50) selon la revendication 4,
**caractérisé en ce que**
le dispositif de détection de porte (50) est placé avec son côté d'appareil arrière (51) sur l'élément de porte (40) et comporte un côté d'appareil avant opposé (52) et - en référence à la direction (BR) d'observation du côté d'appareil avant (52) du dispositif de détection de porte (50) - un côté d'appareil droit et un côté d'appareil gauche (55, 56), et le dispositif de reconnaissance de site de montage est conçu pour générer, lors de l'ouverture de l'élément de porte (40), une information de montage (MI) qui indique que le dispositif de détection de porte (50) :
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à droite lorsque la composante d'accélération horizontale parallèle (ax) est orientée en direction du côté d'appareil gauche (56) et que le sens de rotation (DR) est orienté dans le sens horaire,
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à gauche lorsque la composante d'accélération horizontale parallèle (ax) est orientée en direction du côté d'appareil droit (55) et que le sens de rotation (DR) est orienté dans le sens antihoraire,
- est situé du côté penture (BS) et - en référence à la direction (BR) d'observation du côté de vantail équipé du dispositif de détection de porte (50) - le bord de fermeture latéral (NSK) de l'élément de porte (40) est situé à gauche lorsque la composante d'accélération horizontale parallèle (ax) est orientée en direction du côté d'appareil droit (55) et que le sens de rotation (DR) est orienté dans le sens horaire, et
- est situé du côté penture (BS) et - en référence à la direction (BR) d'observation du côté de vantail équipé du dispositif de détection de porte (50) - le bord de fermeture latéral (NSK) de l'élément de porte (40) est situé à droite lorsque la composante d'accélération horizontale parallèle (ax) est orientée en direction du côté d'appareil gauche (56) et que le sens de rotation (DR) est orienté dans le sens antihoraire.

9. Dispositif de détection de porte (50) selon la revendication 5,
**caractérisé en ce que**
le dispositif de détection de porte (50) est placé avec son côté d'appareil arrière (51) sur l'élément de porte (40) et comporte un côté d'appareil avant opposé (52) et - en référence à la direction (BR) d'observation du côté d'appareil avant (52) équipé du dispositif de détection de porte (50) - un côté d'appareil droit et d'un côté d'appareil gauche (55, 56), et le dispositif de reconnaissance de site de montage est conçu pour générer, lors de l'ouverture de l'élément de porte (40), une information de montage (MI) qui indique que le dispositif de détection de porte (50) :
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à droite lorsque la composante d'accélération horizontale parallèle (ax) est orientée en direction du côté d'appareil gauche (56) et que la composante d'accélération horizontale perpendiculaire (ay) est orientée depuis le côté d'appareil avant (52) en direction du côté d'appareil arrière (51),
- est situé du côté penture opposé (BGS) et - en référence à la direction (BR) d'observation du côté de vantail équipé du dispositif de détection de porte (50)
- le bord de fermeture latéral (NSK) de l'élément de porte (40) est situé à gauche lorsque la composante d'accélération horizontale parallèle (ax) est orientée en direction du côté d'appareil droit (55) et que la composante d'accélération horizontale perpendiculaire (ay) est orientée depuis le côté d'appareil avant (52) en direction du côté d'appareil arrière (51),
- est situé du côté penture (BS) et - en référence à la direction (BR) d'observation du côté de vantail équipé du dispositif de détection de porte (50) - le bord de fermeture latéral (NSK) de l'élément de porte (40) est situé à gauche lorsque la composante d'accélération horizontale parallèle (ax) est orientée en direction du côté d'appareil droit (55) et que la composante d'accélération horizontale perpendiculaire (ay) est orientée depuis le côté d'appareil arrière (51) en direction du côté d'appareil avant (52), et
- est situé du côté penture (BS) et - en référence à la direction (BR) d'observation du côté de vantail équipé du dispositif de détection de porte (50) - le bord de fermeture latéral (NSK) de l'élément de porte (40) est situé à droite lorsque la composante d'accélération horizontale parallèle (ax) est orientée en direction du côté d'appareil gauche (56) et que la composante d'accélération horizontale perpendiculaire (ay) est orientée depuis le côté d'appareil arrière (51) en direction du côté d'appareil avant (52).

10. Dispositif de détection de porte (50) selon l'une des revendications précédentes,
**caractérisé en ce que**
- le dispositif de reconnaissance de site de montage comporte un dispositif de démarrage qui permet d'entrer une instruction de démarrage côté utilisateur (SB) afin de démarrer la reconnaissance de site de montage sur la base d'un mouvement d'ouverture, et
- lorsque l'instruction de démarrage côté utilisateur (SB) est présente, le dispositif de reconnaissance de site de montage considère qu'un mouvement de pivotement ultérieur de l'élément de porte (40) est un mouvement d'ouverture de l'élément de porte (40), et traite des valeurs de mesure d'un ou plusieurs capteurs, en supposant que l'élément de porte (40) s'ouvre.

11. Dispositif de détection de porte (50) selon l'une des revendications précédentes,
**caractérisé en ce que**
- le dispositif de reconnaissance de site de montage comporte un dispositif de démarrage qui permet d'entrer une instruction de démarrage côté utilisateur (SB) afin de démarrer la reconnaissance de site de montage sur la base d'un mouvement de fermeture, et
- lorsque l'instruction de démarrage côté utilisateur (SB) est présente, le dispositif de reconnaissance de site de montage considère qu'un mouvement de pivotement ultérieur de l'élément de porte (40) est un mouvement de fermeture de l'élément de porte (40), et traite des valeurs de mesure d'un ou plusieurs capteurs, en supposant que l'élément de porte (40) se ferme.

12. Procédé de mise en service d'un dispositif de détection de porte (50),
après le montage du dispositif de détection de porte (50) sur un élément de porte (40) pouvant tourner sur un axe de rotation (12), en particulier une porte articulée, un dispositif de détection de site de montage du dispositif de détection de porte (50) étant activé, qui génère, après activation, une information de montage (MI) indiquant l'agencement du dispositif de détection de porte (50) sur l'élément de porte (40),
**caractérisé en ce que**
- le dispositif de reconnaissance de site de montage traite les valeurs de mesure d'au moins un capteur qui détermine une composante d'accélération horizontale du dispositif de détection de porte (50) ou au moins la direction de force de la composante d'accélération horizontale en cas de pivotement de l'élément de porte (40) - rapportées en termes de signe à un système de coordonnées (KS) propre au dispositif de détection de porte,
- le dispositif de reconnaissance de site de montage génère l'information de montage (MI) à l'aide du signe de la composante d'accélération horizontale et/ou de la direction de force de la composante d'accélération horizontale, et
- le dispositif de reconnaissance de site de montage est adapté pour indiquer, en tant qu'information de montage (MI), le côté de vantail sur lequel le dispositif de détection de porte (50) est fixé et/ou la position du bord de fermeture latéral (NSK) par rapport au dispositif de détection de porte (50).
